# EUROPÄISCHE PATENTSCHRIFT

(11) **EP 4 558 373 B1**
(45) Veröffentlichungstag und Bekanntmachung des Hinweises auf die Patenterteilung: **04.03.2026**
(21) Anmeldenummer: 23761760.0
(22) Anmeldetag: 09.08.2023
(51) Int. Cl.: B61F 5/02

(54) **FAHRWERKSHÖHENREGELUNG MITTELS FAHRGASTEINSTIEGSSENSOR**
CONTROL OF RUNNING-GEAR HEIGHT BY MEANS OF PASSENGER BOARDING SENSOR
COMMANDE DE LA HAUTEUR D'UN TRAIN DE ROULEMENT AU MOYEN D'UN CAPTEUR D'EMBARQUEMENT DE PASSAGERS

(30) Priorität: 09.09.2022 DE 102022209423
(43) Veröffentlichungstag der Anmeldung: 28.05.2025
(73) Patentinhaber: Siemens Mobility GmbH, 80997 München (DE)
(72) Erfinder: OLLIGSCHLÄGER, Nils, 47445 Moers (DE)
(74) Vertreter: Siemens Patent Attorneys
(86) Internationale Anmeldenummer: PCT/EP2023/072046
(87) Internationale Veröffentlichungsnummer: WO 2024/052040

(56) Entgegenhaltungen:
- EP-A1- 3 263 419
- EP-A1- 3 608 195
- EP-A1- 3 854 656
- DE-A1- 102009 024 510
- JP-A- 2004 299 470
- KR-A- 20160 147 315
- US-A1- 2017 174 231

## Beschreibung

Die Erfindung betrifft ein Verfahren zur Kalibrierung einer Fahrwerksregelung eines Schienenfahrzeugs, sowie ein Schienenfahrzeug und ein Computerprogrammprodukt zur Ausführung des Verfahrens.

Für einen komfortablen Ein- und Ausstieg aus einem Schienenfahrzeug des Personenverkehrs ist ein möglichst ebener, horizontaler Übergang zwischen Fahrgaststeig und Einstiegsbereich des Schienenfahrzeugs wünschenswert. Zur Spaltüberbrückung zwischen Bahnsteig und Fahrzeug sind diverse sogenannte Schiebetritte oder ähnliche Lösungen bekannt geworden, die teilweise auch in ihrer Höhe variabel einstellbar sind. Die auszugleichende Höhendifferenz ist jedoch begrenzt. Für eine optimale Einstellung dieser verstellbaren Trittplattformen können mittels Sensoren Höhe und Abstand des Bahnsteigs zum Einstieg des Fahrzeugs ermittelt werden. Die Offenlegungsschrift WO 98/58148 A1 lehrt ein Schienenfahrzeug mit entsprechenden Sensoren.

Durch ein nachträgliches Setzungsverhalten eines neuen Fahrzeugs nach dessen Inbetriebnahme, durch Verschleiß, beispielsweise durch Radverschleiß, sowie aufgrund von Höhenänderungen durch ungleichmäßige Fahrgaststeige ändert sich das horizontale Maß von Steig zu Fahrzeug laufend. Um ein Setzverhalten oder Verschleiß zu kompensieren, wird das Fahrzeug mit Beilagen im Bereich des Fahrwerks so eingestellt, dass das Fahrzeug im Bereich der zulässigen Toleranz landet. Dies geschieht auch nach einem Abdrehen der Räder. Hierzu sind aufwendige Vermessungen des Fahrzeugs und teilweise recht aufwendige Berechnungen zur Durchbiegung des Wagenkastens und Toleranzanalysen erforderlich, um individuell Beilagen aufzufüttern, sowie ist eine ständige Überprüfung während der Fertigung bzw. Wartung notwendig.

Die EP 3 608 195 A1 offenbart ein Schienenfahrzeug sowie ein Verfahren zum Betreiben des Schienenfahrzeugs, nach welchem eine Höhendifferenz zwischen einem Boden des Schienenfahrzeugs und einem Bahnsteig mittels einer geeigneten Messeinrichtung des Schienenfahrzeugs ermittelt wird und in Abhängigkeit der Höhendifferenz eine Fahrwerkshöhe des Schienenfahrzeugs angepasst wird.

Der Erfindung liegt die Aufgabe zugrunde, die Inbetriebnahme, den Betrieb und die Wartung von Schienenfahrzeugen zu vereinfachen.

Gelöst wird die Aufgabe durch die Gegenstände der unabhängigen Patentansprüche. Weiterbildungen und Ausgestaltungen der Erfindung finden sich in den Merkmalen der abhängigen Patentansprüche wieder.

Ein erfindungsgemäßes Verfahren zur Kalibrierung einer Fahrwerksregelung eines Schienenfahrzeugs umfasst folgende Verfahrensschritte:
a. Erfassen wenigstens eines Wertes einer Fahrzeughöhe eines Schienenfahrzeugs gegenüber einer Bahnsteigoberkante eines Bahnsteigs am Gleis des Schienenfahrzeugs mittels wenigstens einer geeigneten Messeinrichtung des Schienenfahrzeugs;
b. Justieren eines vorgegebenen Wertes einer Fahrwerkshöhe in Abhängigkeit des wenigstens einen erfassten Wertes der Fahrzeughöhe durch eine geeignete ausgebildete Fahrwerkssteuerung des Schienenfahrzeugs.

Ein zur Ausführung des erfindungsgemäßen Verfahrens eingerichtetes Schienenfahrzeug umfasst die bereits genannten, zur Ausführung des jeweiligen Verfahrensschritts geeigneten Mittel:
- wenigstens eine Messeinrichtung zum Erfassen wenigstens eines Wertes einer Fahrzeughöhe eines Schienenfahrzeugs, insbesondere wenigstens eines Wagenkastens eines Schienenfahrzeugs, gegenüber einer Bahnsteigoberkante eines Bahnsteigs am Gleis des Schienenfahrzeugs;
- wenigstens eine Fahrwerkssteuerung zur Regelung einer Fahrwerkshöhe wenigstens eines Fahrwerks des Schienenfahrzeugs, welche geeignet ausgebildet ist, einen vorgegebenen Wert einer Fahrwerkshöhe in Abhängigkeit des wenigstens einen erfassten Wertes der Fahrzeughöhe zu justieren.

Beim Erfassen des wenigstens einen Wertes der Fahrzeughöhe gegenüber der Bahnsteigoberkante wird insbesondere ein lotrechter Abstand in vertikaler Richtung zwischen der Bahnsteigoberkante oder einer Bahnsteigoberfläche und einem fest vorgegebenen Punkt des Schienenfahrzeugs, insbesondere einem fest vorgegebenen Punkt zumindest eines Wagenkastens des Schienenfahrzeugs, gemessen, wobei sich das Schienenfahrzeug in einem dem Bahnsteig voranliegenden Gleis befindet. Es kann am Bahnsteig stehen oder, insbesondere langsam, daran vorbeifahren. Der fest vorgegebene Punkt kann z.B. ein Fahrgasteinstieg, also insbesondere ein Fußboden im Bereich einer Außentür, sein. Eine Vorderkante des Fußbodens im Einstiegsbereich ist insbesondere durch eine sogenannte Trittleiste gebildet. Ein Bahnsteig ist üblicherweise eben ausgebildet, so dass seine Oberfläche zum Betreten - seine Bahnsteigoberfläche - auf einer Ebene mit seiner Oberkante liegt. Die Messeinrichtung kann beispielsweise ausgebildet und ausgerichtet sein, eine Bahnsteigoberfläche und eine Trittleist im Einstiegsbereich des Schienenfahrzeugs zu erfassen, um einen Abstand zwischen Bahnsteigoberfläche und Trittleiste und damit eine Fahrzeughöhe gegenüber der Bahnsteigoberkante zu erfassen.

Hierfür wird insbesondere wenigstens ein Sensor zur Überwachung eines Fahrgasteinstiegs verwendet. Gemäß einer Weiterbildung der Erfindung umfasst das Schienenfahrzeug als geeignete Messeinrichtung zum Erfassen des wenigstens einen Wertes der Fahrzeughöhe des Schienenfahrzeugs gegenüber der Bahnsteigoberkante des Bahnsteigs am Gleis des Schienenfahrzeugs wenigstens einen Sensor zur Überwachung wenigstens eines Fahrgasteinstiegs des Schienenfahrzeugs. Dieser ist geeignet ausgebildet, beispielsweise als Lidar-Sensor, und im oder am Schienenfahrzeug angeordnet und zumindest abschnittsweise auch auf den Bahnsteig ausgerichtet. Verfahrensschritt a. wird entsprechend der Weiterbildung mittels des wenigstens einen Sensors zur Überwachung eines Fahrgasteinstiegs des Schienenfahrzeugs ausgeführt. Sensoren zur Überwachung von Fahrgasteinstiegen können verwendet werden, um den Abstand des Fahrgasteinstiegs zum Bahnsteig messen, um z.B. Spaltüberbrückungen passend auszufahren oder Personen im Gleis zu erkennen. Gemessene Werte zur Höhe eines Fahrgasteinstiegs über einer Bahnsteigoberkante können verwendet werden, um eine Niveauangleichung des Fahrgasteinstiegs an den Bahnsteig mittels einer beweglichen und im Bereich des Fahrgasteinstiegs angeordneten Trittplattform zu regeln.

Hier wird der gemäß Verfahrensschritt a. erfasste wenigstens eine Wert der Fahrzeughöhe des Schienenfahrzeugs gegenüber der Bahnsteigoberkante des Bahnsteigs am Gleis des Schienenfahrzeugs, gegebenenfalls vorverarbeitet, an eine Fahrwerksteuerung übermittelt.

Im nachfolgenden Verfahrensschritt b. wird eine als normal vorgegebene Fahrwerkshöhe wenigstens eines Fahrwerks des Schienenfahrzeugs in Abhängigkeit der gemessenen Fahrzeughöhe durch die Fahrwerksteuerung justiert. Die Fahrwerksteuerung ist entsprechend geeignet ausgebildet, den wenigstens einen erfassten Wert der Fahrzeughöhe zu empfangen, weiterzuverarbeiten und den als normal vorgegebenen Wert der Fahrwerkshöhe des wenigstens einen Fahrwerks des Schienenfahrzeugs in Abhängigkeit des wenigstens einen erfassten Wertes der Fahrzeughöhe zu justieren.

Der justierte Wert der Fahrwerkhöhe kann durch die Fahrwerksteuerung gespeichert werden, beispielsweise in einem Speicher der Fahrwerkssteuerung.

Anschließend kann der justierte Wert der Fahrzeughöhe zur Fahrwerksregulierung durch die Fahrwerksteuerung verwendet werden.

Fürderhin folgt dem Verfahrensschritt b. erfindungsgemäß nach:
d. Auslesen des wenigstens einen justierten Werts der Fahrwerkhöhe des wenigstens einen Fahrwerks des Schienenfahrzeugs aus der Fahrwerksteuerung;
e. Ermitteln einer Abweichung des wenigstens einen justierten Werts der Fahrwerkhöhe vom ursprünglich vorgegebenen Wert der Fahrwerkhöhe;
f. Auswählen wenigstens einer Radverschleißbeilage, insbesondere deren Dicke, in Abhängigkeit der ermittelten Abweichung des justierten Werts der Fahrwerkhöhe vom ursprünglich vorgegebenen Wert der Fahrwerkhöhe;
g. Montieren der ausgewählten Radverschleißbeilage am Fahrwerk und
h. Vorgeben eines neuen Wertes der Fahrwerkhöhe in Abhängigkeit der ermittelten Abweichung des justierten Werts der Fahrwerkhöhe vom ursprünglich vorgegebenen Wert der Fahrwerkhöhe und in Abhängigkeit, insbesondere der Dicke, der wenigstens einen ausgewählten und montierten Radverschleißbeilage für die Fahrwerksregulierung, Insbesondere für die Höhenregelung, und Speichern des neuen vorgegebenen Wertes der Fahrwerkhöhe in der Fahrwerkssteuerung.

Zu unterscheiden sind der wenigstens eine justierte Wert der Fahrwerkhöhe vom ursprünglich als normal vorgegebenen und in der Fahrwerksteuerung ursprünglich als normal gespeicherten Wert der Fahrwerkhöhe.

Eine Weiterbildung der Erfindung besteht darin, dass Verfahrensschritt b. nachfolgt:
c. Regeln einer Fahrwerkshöhe wenigstens eines Fahrwerks des Schienenfahrzeugs in Abhängigkeit des justierten Wertes der Fahrwerkshöhe mittels der geeignet ausgebildeten Fahrwerkssteuerung des Schienenfahrzeugs.

Die Fahrwerkhöhe wird unter anderem durch die Höhe der Sekundärfederung des Fahrwerks bestimmt. Sekundärfedern sind beispielsweise als in der Höhe regelbare Luftfedern ausgebildet.

Weitergebildet weist das Schienenfahrzeug wenigstens ein Fahrwerk mit einer Luftfederung, insbesondere als Sekundärfederung, auf, wobei eine Höhe der Luftfederung in Abhängigkeit des justierten Werts der Fahrwerkshöhe mittels der geeignet ausgebildeten Fahrwerksteuerung des Schienenfahrzeugs geregelt wird. Die Höhenregelung der Luftfederung erfolgt beispielsweise über einen zu erhöhenden oder zu verringernden Fülldruck in der Luftfeder.

Mit einer Fahrwerkshöhe wird auch eine Fahrzeughöhe, also die Höhe des auf dem Fahrwerk abgestützten Wagenkastens Schienenfahrzeugs über der Schiene und somit auch über dem Bahnsteig in Abhängigkeit des justierten und abgespeicherten Wertes reguliert.

Die Fahrwerksteuerung ist dem wenigstens einen Fahrwerk des Schienenfahrzeugs zugeordnet und zur Höhenregulierung des wenigstens einen Fahrwerks ausgebildet.

Das Schienenfahrzeug kann eine Mehrzahl an miteinander verbundenen Wagenkästen aufweisen. Jeder Wagenkasten kann auf einem oder mehreren, insbesondere zwei, Fahrwerken aufliegen. Auch sind sogenannte Jacobs Drehgestelle bekannt, auf denen jeweils zwei Wagenkästen abgestützt werden. Auch können die Wagenkästen jeweils mehrere Türen aufweisen. Insbesondere wird für jeden Wagenkasten wenigstens ein Wert der Fahrzeughöhe des Wagenkastens des Schienenfahrzeugs gegenüber der Bahnsteigoberkante des Bahnsteigs am Gleis des Schienenfahrzeugs mittels der wenigstens einen geeigneten Messeinrichtung des Schienenfahrzeugs erfasst. Gegebenenfalls werden an jeder Tür des Wagenkastens jeweils wenigstens ein Wert der Fahrzeughöhe des Wagenkastens des Schienenfahrzeugs gegenüber der Bahnsteigoberkante des Bahnsteigs erfasst. Anschließend können insbesondere für jedes Fahrwerk, auf welchem der jeweilige Wagenkasten abgestützt ist, die vorgegebenen Werte der jeweiligen Fahrwerkshöhe in Abhängigkeit der erfassten Werte der Fahrzeughöhe des entsprechend auf dem Fahrwerk abgestützten Wagenkastens durch die geeignete ausgebildete Fahrwerkssteuerung des Schienenfahrzeugs justiert werden. Somit kann eine Höhenregelung jedes Fahrwerks einzeln erfolgen. Gleichermaßen kann eine Höhenregelung der Fahrwerke in Abhängigkeit mehrerer erfassten Werte der Fahrzeughöhe des Schienenfahrzeugs erfolgen, beispielsweise indem ein Mittelwert oder ein Median über die mehreren erfassten Werte der Fahrzeughöhe des Schienenfahrzeugs gebildet wird und mittels dieses Mittelwerts oder Medians die jeweils vorgegebenen Werte der Fahrwerkhöhen justiert werden.

Gemäß einer weiteren Weiterbildung wird der Verfahrensschritt a. an einer vorgegebenen Mehrzahl an Bahnsteigen wiederholt und dem Verfahrensschritt b. vorangehend wird zunächst ein Mittelwert oder ein Median aus der entsprechenden Mehrzahl an den erfassten Werten der Fahrzeughöhe, insbesondere mittels der geeignet ausgebildeten Fahrwerkssteuerung des Schienenfahrzeugs, gebildet, wobei in Verfahrensschritt b. dann eine Justierung des als normal vorgegebenen Wertes der Fahrwerkshöhe in Abhängigkeit des gebildeten Mittelwerts oder des gebildeten Medians durch die geeignete ausgebildete Fahrwerkssteuerung des Schienenfahrzeugs erfolgt. Dies kann wiederum für jeden Wagen des Schienenfahrzeugs einzeln erfolgen.

Bekannte Sensorik zur Überwachung von Fahrgasteinstiegen wird zusätzlich verwendet, um Höhendifferenzen von Bahnsteig zu Einstiegsleisten des Schienenfahrzeuges als Regelgröße für die Fahrwerkshöhen zu liefern. Somit können die Fahrwerke jeden Fahrgasteinstieg des Zuges auf die optimale Höhe regeln, um einen ebenen Einstieg zu realisieren, auch bei größeren Höhendifferenzen.

Damit einhergehend kann eine erhebliche Kostenreduktion bei der Planung und Umsetzung von Maßnahmen sein, die herkömmlicherweise durchgeführt werden, um das zulässige Höhenmaß der Einstiegsleiste über die gesamte Fahrzeugnutzungszeit zu erfüllen.

Dem Verfahrensschritt e. kann vorangehen: Übermitteln des wenigstens einen justierten Werts der Fahrwerkhöhe des wenigstens einen Fahrwerks des Schienenfahrzeugs aus der Fahrwerksteuerung an ein Service- oder Wartungszentrum. Im Service- oder Wartungszentrum, auch Depot, wird zumindest die Montage der Radverschließbeilagen ausgeführt. Die Übermittlung zwischen dem Schienenfahrzeug und dem landseitigen Service- oder Wartungszentrum kann drahtlos erfolgen. Dann sind sowohl das Schienenfahrzeug zum Senden und das landseitige Service- oder Wartungszentrum zum Empfangen geeignet ausgerüstet. Alternativ findet Verfahrensschritt d. im landseitigen Service- oder Wartungszentrum statt, ebenfalls drahtlos oder kabelgebunden.

Verfahrensschritt e. kann ebenfalls im landseitigen Service- oder Wartungszentrum erfolgen oder bereits durch die Fahrwerkssteuerung des Schienenfahrzeugs ausgeführt werden. Entsprechend kann auch in Verfahrensschritt d. neben des justierten Werts der Fahrwerkhöhe auch dessen Abweichung vom ursprünglich als normal vorgegebenen Wert der Fahrwerkhöhe ausgelesen und gegebenenfalls übermittelt werden.

Nach Montage der wenigstens einen ausgewählten und montierten Radverschleißbeilage wird in der Fahrwerksteuerung ein neuer Wert der Fahrwerkhöhe als normal vorgegeben. Der weitere, gegebenenfalls noch gespeicherte justierte Wert der Fahrwerkhöhe kann entsprechend gelöscht werden.

Weitergebildet geht dem Verfahrensschritt f. voran:
- Erfassen wenigstens eines Wertes eines Durchmessers wenigstens eines Rads des Fahrwerks des Schienenfahrzeugs;
- Abdrehen des wenigstens einen Rads des Schienenfahrzeugs;
- Erfassen wenigstens eines Wertes eines Durchmessers des wenigstens einen abgedrehten Rads des Fahrwerks des Schienenfahrzeugs;
- Ermitteln einer Abweichung des wenigstens einen erfassten Wertes des Durchmessers des wenigstens einen Rads des Schienenfahrzeugs vor und nach dem Abdrehen;
wobei die Verfahrensschritte f. bis h. lauten:
f. Auswählen wenigstens einer Radverschleißbeilage, insbesondere deren Dicke, in Abhängigkeit der ermittelten Abweichung des justierten Werts der Fahrwerkhöhe vom ursprünglich vorgegebenen Wert der Fahrzeughöhe und in Abhängigkeit der ermittelten Abweichung des wenigstens einen erfassten Wertes des Durchmessers des wenigstens einen Rads des Schienenfahrzeugs vor und nach dem Abdrehen;
g. Montieren der ausgewählten Radverschleißbeilage am Fahrwerk und
h. Vorgeben eines neuen Wertes der Fahrwerkhöhe in der Fahrwerksteuerung in Abhängigkeit der ermittelten Abweichung des justierten Werts der Fahrwerkhöhe vom ursprünglich vorgegebenen Wert der Fahrwerkhöhe und in Abhängigkeit der ermittelten Abweichung des wenigstens einen erfassten Wertes des Durchmessers des wenigstens einen Rads des Schienenfahrzeugs vor und nach dem Abdrehen und in Abhängigkeit, insbesondere der Dicke, der montierten Radverschleißbeilage, insbesondere für die Höhenregulierung des Fahrwerks.

Die genannten Werte betreffen jeweils ein Fahrwerk, auf welchem der betreffende Wagenkasten, dessen Fahrzeughöhe erfasst wurde, aufliegt. Die betreffende Fahrwerksteuerung ist, wie oben bereits ausgeführt, für die Regelung des Fahrwerks zuständig.

Der neue vorgegebene Wert der Fahrwerkhöhe in der Fahrwerksteuerung kann auch in Abhängigkeit von weiteren Parametern vorgegeben werden, beispielsweise in Abhängigkeit von, beispielsweise durch Setzverhalten, Materialermüdung oder Verschleiß bedingten, Maßänderungen am Fahrwerk oder am Wagenkasten, beispielsweise von Primärfedern, der Sekundärfeder oder von bisher eingebrachten Radverschleißbeilagen etc.

Wie oben ebenfalls bereits ausgeführt, dient die Verwendung des wenigstens einen Sensors zur Überwachung des Fahrgasteinstiegs bzw. die Verwendung der durch diesen Sensor erfassten Werte der Fahrzeughöhe zur Kalibrierung der Fahrwerksregelung, insbesondere der Höhenregelung, des wenigstens einen Fahrwerks des Schienenfahrzeugs. Damit kann zwar eine Niveauregulierung im Gleis erfolgen, so dass die Einstiege des Schienenfahrzeugs auf einem Niveau mit dem Bahnsteig sind. Um solche Höhendifferenzen bei jedem Halt, also zu jedem Bahnsteig erneut auszugleichen, ist eine Anpassung des Fahrwerks bzw. der Fahrwerke ad hoc jedoch relativ aufwendig. Daher können solche Höhendifferenzen vorteilhaft mit beweglichen Trittplattformen ausgeglichen werden, so dass das Schienenfahrzeug insbesondere stufenlos und barrierefrei, insbesondere eben, betreten oder wieder verlassen werden kann. Vielmehr wird bevorzugt ein Höhenniveau des Schienenfahrzeugs auf ganzer länger mittels der Höhenregelung jedes Fahrwerks eingestellt. So sind einerseits unterschiedlicher Verschleiß oder Setzverhalten der Wagen zu kompensieren und andererseits das Schienenfahrzeug auf eine bekannte, zu befahrene Strecke einzustellen sowie dessen Wartung deutlich zu vereinfachen. Die Höhe des Schienenfahrzeugs kann einfach angepasst werden, so dass alle an der Strecke befindlichen und angefahrenen Bahnsteige innerhalb einer vorgegebenen Toleranz liegen. Auf einer vorgegebenen Strecke variieren die einzelnen Bahnsteighöhen meist nur geringfügig, was durch Schiebetritte oder Trittplattformen ausgeglichen werden kann, solange die vertikalen Abstände der Einstiege zu den Bahnsteigen innerhalb der vorgegebenen Toleranz liegen.

Dadurch wird die Inbetriebnahme und die Wartung von Schienenfahrzeugen deutlich vereinfacht, da ein Fahrzeug nicht aufwendig vermessen werden muss. Die Erfindung ist sowohl für Schienenfahrzeuge mit Schiebetritten als auch für den Einsatz bei Schienenfahrzeugen mit festen Trittleisten geeignet.

Ein erfindungsgemäßes Computerprogrammprodukt umfasst Befehle, die bei der Ausführung des Programms durch ein geeignetes mobiles Endgerät dieses veranlassen, das erfindungsgemäße Verfahren auszuführen. Eine Bereitstellungsvorrichtung für das Computerprogrammprodukt speichert das Computerprogrammprodukt und/oder stellt dieses zur Ausführung bereit. Bei der Bereitstellungsvorrichtung handelt es sich insbesondere um einen Datenträger, auf dem das Computerprogrammprodukt gespeichert ist.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt schematisch eine Ausgestaltung eines Einstiegsbereichs eines Schienenfahrzeugs,
- Fig. 2: zeigt ein Ablaufschema einer Ausgestaltung des erfindungsgemäßen Verfahrens.

In Fig. 1 ist schematisch ein Wagen eines Schienenfahrzeugs 1 dargestellt. Skizziert ist ein Wagenkasten 2 des Schienenfahrzeugs 1, welcher auf wenigstens einem Fahrwerk 7 abgestützt ist und welcher wenigstens eine Einstiegstür 3 aufweist. Im Bereich der Einstiegstür 3 ist ein Sensor 4 zur Überwachung des Fahrgasteinstiegs 6 angeordnet, welcher geeignet ausgebildet ist, wenigstens einen Wert einer Fahrzeughöhe des Wagenkatens 2 des Schienenfahrzeugs 1 gegenüber einer Bahnsteigoberkante 5 des Bahnsteigs am Gleis des Schienenfahrzeugs 1 zu erfassen und an eine nicht gezeichnete Fahrwerksteuerung zur weiteren Verarbeitung zu übermitteln.

Fig. 2 veranschaulicht ein Beispiel eines Ablaufdiagramms des Verfahrens dargestellt. Gemäß Verfahrensschritt a. wird zunächst wenigstens ein Wert einer Fahrzeughöhe des Schienenfahrzeugs 1 gegenüber einer Bahnsteigoberkante 5 eines Bahnsteigs am Gleis des Schienenfahrzeugs 1 mittels wenigstens einer geeigneten Messeinrichtung 4 des Schienenfahrzeugs 1 erfasst und an eine Fahrwerksteuerung des Schienenfahrzeugs 1 übergeben, welche gemäß Verfahrensschritt b. anschließend einen vorgegebenen Wert einer Fahrwerkshöhe in Abhängigkeit des wenigstens einen erfassten Wertes der Fahrzeughöhe des Schienenfahrzeugs 1 justiert.

Daraufhin kann nach Verfahrensschritt c. eine Fahrwerkshöhe in Abhängigkeit des justierten Wertes der Fahrwerkshöhe mittels der Fahrwerkssteuerung des Schienenfahrzeugs 1 geregelt werden.

## Patentansprüche

1. Verfahren zur Kalibrierung einer Fahrwerksregelung eines Schienenfahrzeugs (1) umfassend folgende Verfahrensschritte:
a. Erfassen wenigstens eines Wertes einer Fahrzeughöhe (2) des Schienenfahrzeugs (1) gegenüber einer Bahnsteigoberkante eines Bahnsteigs (5) am Gleis des Schienenfahrzeugs mittels wenigstens einer geeigneten Messeinrichtung des Schienenfahrzeugs;
b. Justieren eines vorgegebenen Wertes einer Fahrwerkshöhe (7) in Abhängigkeit des wenigstens einen erfassten Wertes der Fahrzeughöhe durch eine geeignete ausgebildete Fahrwerkssteuerung des Schienenfahrzeugs;
d. Auslesen des justierten Werts der Fahrwerkhöhe aus der Fahrwerkssteuerung ;
e. Ermitteln einer Abweichung des justierten Werts der Fahrwerkhöhe vom vorgegebenen Wert der Fahrwerkhöhe
f. Auswählen wenigstens einer Radverschleißbeilage in Abhängigkeit der ermittelten Abweichung des justierten Werts der Fahrwerkhöhe vom vorgegebenen Wert der Fahrzeughöhe;
g. Montieren der ausgewählten Radverschleißbeilage am Fahrwerk und
h. Vorgeben eines Wertes der Fahrwerkhöhe in Abhängigkeit der ermittelten Abweichung des justierten Werts der Fahrwerkhöhe vom vorgegebenen Wert der Fahrwerkhöhe und in Abhängigkeit der montierten Radverschleißbeilage und Speichern des vorgegebenen Wertes der Fahrwerkhöhe in der Fahrwerkssteuerung.

2. Verfahren nach Anspruch 1, **dadurch gekennzeichnet, dass** Verfahrensschritt b. nachfolgt:
c. Regeln einer Fahrwerkshöhe in Abhängigkeit des justierten Wertes der Fahrwerkshöhe mittels der Fahrwerkssteuerung des Schienenfahrzeugs.

3. Verfahren nach einem der Ansprüche 1 oder 2, **dadurch gekennzeichnet, dass** das Schienenfahrzeug wenigstens ein Fahrwerk mit einer Luftfederung aufweist, wobei eine Höhe der Luftfederung in Abhängigkeit des justierten Werts der Fahrwerkshöhe mittels der Fahrwerksteuerung des Schienenfahrzeugs geregelt wird.

4. Verfahren nach einem der Ansprüche 1 bis 3, **dadurch gekennzeichnet, dass** das Schienenfahrzeug wenigstens einen Sensor (4) zur Überwachung eines Fahrgasteinstiegs des Schienenfahrzeugs zum Erfassen des wenigstens einen Wertes der Fahrzeughöhe des Schienenfahrzeugs gegenüber der Bahnsteigoberkante des Bahnsteigs am Gleis des Schienenfahrzeugs aufweist, wobei Verfahrensschritt a. mittels des wenigstens einen Sensors zur Überwachung eines Fahrgasteinstiegs des Schienenfahrzeugs ausgeführt wird.

5. Verfahren nach einem der Ansprüche 1 bis 4, **dadurch gekennzeichnet, dass** der Verfahrensschritt a. an einer Mehrzahl an Bahnsteigen wiederholt wird und vor dem Verfahrensschritt b. ein Mittelwert oder ein Median aus der Mehrzahl an den erfassten Werten der Fahrzeughöhe mittels der Fahrwerkssteuerung des Schienenfahrzeugs gebildet wird, wobei in Verfahrensschritt b. eine Justierung des vorgegebenen Wertes der Fahrwerkshöhe in Abhängigkeit des Mittelwerts oder des Medians erfolgt.

6. Verfahren nach einem der Ansprüche 1 bis 5, **dadurch gekennzeichnet, dass** dem Verfahrensschritt f. vorangeht:
- Erfassen wenigstens eines Wertes eines Durchmessers wenigstens eines Rads eines Fahrwerks des Schienenfahrzeugs;
- Abdrehen des wenigstens einen Rads des Schienenfahrzeugs;
- Erfassen wenigstens eines Wertes eines Durchmessers des wenigstens einen abgedrehten Rads des Schienenfahrzeugs;
- Ermitteln einer Abweichung des wenigstens einen erfassten Wertes des Durchmessers des wenigstens einen Rads des Schienenfahrzeugs vor und nach dem Abdrehen;
wobei die Verfahrensschritte ab Verfahrensschritt f. nun lauten:
f. Auswählen wenigstens einer Radverschleißbeilage in Abhängigkeit der ermittelten Abweichung des justierten Werts der Fahrwerkhöhe vom vorgegebenen Wert der Fahrwerkhöhe ;
f1. Auswählen der Radverschleißbeilage in Abhängigkeit der ermittelten Abweichung des wenigstens einen erfassten Wertes des Durchmessers des wenigstens einen Rads des Schienenfahrzeugs vor und nach dem Abdrehen;
g. Montieren der ausgewählten Radverschleißbeilage am Fahrwerk und
h. Vorgeben eines Wertes der Fahrwerkhöhe in Abhängigkeit der ermittelten Abweichung des justierten Werts der Fahrwerkhöhe vom vorgegebenen Wert der Fahrwerkhöhe ;
h1. Vorgeben des Wertes der Fahrwerkshöhe in Abhängigkeit der ermittelten Abweichung des wenigstens einen erfassten Wertes des Durchmessers des wenigstens einen Rads des Schienenfahrzeugs vor und nach dem Abdrehen und in Abhängigkeit der montierten Radverschleißbeilage und Speichern des vorgegebenen Wertes der Fahrwerkhöhe in der Fahrwerkssteuerung.

7. Verwendung wenigstens eines mittels eines Sensors zur Überwachung eines Fahrgasteinstiegs erfassten Werts einer Fahrzeughöhe eines Schienenfahrzeugs gegenüber einer Bahnsteigoberkante eines Bahnsteigs am Gleis des Schienenfahrzeugs zur Durchführung des Verfahrens nach einem der Ansprüche 1 bis 6

8. Computerprogrammprodukt umfassend Befehle, die bei der Ausführung des Programms durch ein geeignetes mobiles Endgerät dieses veranlassen, das Verfahren nach einem der Ansprüche 1 bis 6 auszuführen.

## Claims

1. Method for calibration of control of running gear of a rail vehicle (1) comprising the following method steps:
a. detecting at least one value of a vehicle height (2) of the rail vehicle (1) with respect to an upper edge of a platform (5) on the track of the rail vehicle by means of at least one suitable measurement facility of the rail vehicle;
b. adjusting a predefined value of a running gear height (7) as a function of the at least one detected value of the vehicle height by a suitably embodied running gear controller of the rail vehicle;
d. reading out of the adjusted value of the running gear height from the running gear controller;
e. establishing a deviation of the adjusted value of the running gear height from the predefined value of the running gear height
f. selecting at least one wheel wear insert as a function of the established deviation of the adjusted value of the running gear height from the predefined value of the vehicle height;
g. installation of the selected wheel wear insert on the running gear and
h. predetermining a value of the running gear height as a function of the established deviation of the adjusted value of the running gear height from the predefined value of the running gear height and as a function of the installed wheel wear insert and storage of the predefined value of the running gear height in the running gear controller.

2. Method according to claim 1, **characterised in that** method step b. is followed by:
c. control of a running gear height as a function of the adjusted value of the running gear height by means of the running gear controller of the rail vehicle.

3. Method according to one of claims 1 or 2, **characterised in that** the rail vehicle has at least one item of running gear with pneumatic suspension, wherein a height of the pneumatic suspension is controlled as a function of the adjusted value of the running gear height by means of the running gear controller of the rail vehicle.

4. Method according to one of claims 1 to 3, **characterised in that** the rail vehicle has at least one sensor (4) for monitoring a passenger boarding point of the rail vehicle for detection of the at least one value of the vehicle height of the rail vehicle with respect to the upper edge of the platform on the track of the rail vehicle, wherein method step a. is carried out by means of the at least one sensor for monitoring a passenger boarding point of the rail vehicle.

5. Method according to one of claims 1 to 4, **characterised in that** the method step a. is repeated at a plurality of platforms and before method step b. an average value or a median is formed from the plurality of detected values of the vehicle height by means of the running gear controller of the rail vehicle, wherein in method step b. an adjustment of the predefined value of the running gear height is undertaken as a function of the average value or of the median.

6. Method according to one of claims 1 to 5, **characterised in that** method step f. is followed by:
- detecting at least one value of a diameter of at least one wheel of a running gear of the rail vehicle;
- turning the at least one wheel of the rail vehicle;
- detecting at least one value of a diameter of the at least one turned wheel of the rail vehicle;
- establishing a deviation of the at least one detected value of the diameter of the at least one wheel of the rail vehicle before and after the turning;
wherein the method steps from method step f. are as follows:
f. selecting at least one wheel wear insert as a function of the established deviation of the adjusted value of the running gear height from the predefined value of the running gear height;
f1. selecting the wheel wear insert as a function of the established deviation of the at least one detected value of the diameter of the at least one wheel of the rail vehicle before and after the turning;
g. installation of the selected wheel wear insert on the running gear and
h. predetermining a value of the running gear height as a function of the established deviation of the adjusted value of the running gear height from the predefined value of the running gear height;
h1. Predetermining the value of the running gear height as a function of the established deviation of the at least one detected value of the diameter of the at least one wheel of the rail vehicle before and after the turning and as a function of the installed wheel wear insert and storage of the predefined value of the running gear height in the running gear controller.

7. Use of at least one value, detected by means of a sensor for monitoring a passenger boarding point, of a vehicle height of a rail vehicle with respect to an upper edge of the platform on the track of the rail vehicle for carrying out the method according to one of claims 1 to 6.

8. Computer program product comprising commands that, when the program is executed by a suitable mobile terminal, cause said terminal to carry out the method according to one of claims 1 to 6.

## Revendications

1. Procédé d'étalonnage d'un réglage du train de roulement d'un véhicule (1) ferroviaire comprenant les stades de procédé suivants :
a. relevé d'au moins une valeur d'un niveau (2) du véhicule (1) ferroviaire par rapport à un bord supérieur d'un quai (5) sur la voie du véhicule ferroviaire, au moyen d'au moins un dispositif de mesure approprié du véhicule ferroviaire ;
b. réglage d'une valeur donnée à l'avance d'un niveau (7) du train de roulement, en fonction d'au moins une valeur relevée du niveau du véhicule par une commande, constituée de manière appropriée, du train de roulement du véhicule ferroviaire ;
d. lecture de la valeur réglée du niveau du train de roulement dans la commande du train de roulement ;
e. détermination d'un écart entre la valeur réglée du niveau du train de roulement à la valeur donnée à l'avance du niveau du train de roulement ;
f. choix d'au moins un supplément d'usure de roue en fonction de l'écart déterminé de la valeur réglée du niveau du train de roulement à la valeur donnée à l'avance du niveau du véhicule ;
g. montage du supplément d'usure de roue choisi sur le train de roulement et
h. prescription d'une valeur du niveau du train de roulement en fonction de l'écart déterminé de la valeur réglée du niveau du train de roulement à la valeur prescrite du niveau du train de roulement et, en fonction du supplément d'usure de roue monté, et mise en mémoire de la valeur prescrite du niveau du train de roulement dans la commande du train de roulement.

2. Procédé suivant la revendication 1, **caractérisé en ce qu'**au stade b. du procédé fait suite :
c. réglage d'un niveau du train de roulement en fonction de la valeur réglée du niveau du train de roulement au moyen de la commande du train de roulement du véhicule ferroviaire.

3. Procédé suivant l'une des revendications 1 ou 2, **caractérisé en ce que** le véhicule ferroviaire a au moins un train de roulement ayant une suspension pneumatique, dans lequel on règle, au moyen de la commande du train de roulement du véhicule ferroviaire, un niveau de la suspension pneumatique en fonction de la valeur réglée du niveau du train de roulement.

4. Procédé suivant l'une des revendications 1 à 3, **caractérisé en ce que** le véhicule ferroviaire a au moins un capteur (4) de contrôle d'un embarquement de passagers du véhicule ferroviaire, pour le relevé de la au moins une valeur du niveau du véhicule ferroviaire par rapport au bord supérieur du quai sur la voie du véhicule ferroviaire, dans lequel on effectue le stade a. du procédé au moyen du au moins un capteur de contrôle d'un embarquement de passagers du véhicule ferroviaire.

5. Procédé suivant l'une des revendications 1 à 4, **caractérisé en ce que** l'on répète le stade a. du procédé sur une pluralité de quais et, avant le stade b. du procédé, on forme, au moyen de la commande du train de roulement du véhicule ferroviaire, une valeur moyenne ou une médiane de la pluralité des valeurs relevées du niveau du véhicule, dans lequel, dans le stade b. du procédé, a lieu un réglage de la valeur prescrite du niveau du train de roulement en fonction de la valeur moyenne ou de la médiane.

6. Procédé suivant l'une des revendications 1 à 5, **caractérisé en ce que** précèdent le stade f. du procédé :
- le relevé d'au moins une valeur d'un diamètre d'au moins une roue d'un train de roulement du véhicule ferroviaire ;
- la mise en rotation de la au moins une roue du véhicule ferroviaire ;
- le relevé d'au moins une valeur d'un diamètre de la au moins une roue mise en rotation du véhicule ferroviaire ;
- la détermination d'un écart de la au moins une valeur relevée du diamètre de la au moins une roue du véhicule ferroviaire avant et après la mise en rotation ;
dans lequel les stades du procédé à partir du stade f. du procédé s'énoncent maintenant :
f. choix d'au moins un supplément d'usure de roue en fonction de l'écart déterminé de la valeur réglée du niveau du train de roulement à la valeur prescrite du niveau du train de roulement ;
f1. choix du supplément d'usure de roue en fonction de l'écart déterminé de la au moins une valeur relevée du diamètre de la au moins une roue du véhicule ferroviaire avant et après la mise en rotation ;
g. montage du supplément d'usure de roue choisi sur le train de roulement et
h. prescription d'une valeur du niveau du train de roulement en fonction de l'écart déterminé de la valeur réglée du niveau du train de roulement à la valeur prescrite du niveau du train de roulement ;
h1. prescription de la valeur du train de roulement en fonction de l'écart de la au moins une valeur du diamètre de la au moins une roue du véhicule ferroviaire avant et après la mise en rotation et en fonction du supplément d'usure de roue monté et mise en mémoire de la valeur prescrite du niveau du train de roulement dans la commande du train de roulement.

7. Utilisation d'au moins une valeur, relevée au moyen d'un capteur de contrôle d'un embarquement de passagers, d'un niveau d'un véhicule ferroviaire par rapport à un bord supérieur d'un quai sur la voie du véhicule ferroviaire pour effectuer le procédé suivant l'une des revendications 1 à 6.

8. Produit de programme d'ordinateur comprenant des instructions qui, lors de l'exécution du programme par un terminal mobile approprié, font que celui-ci exécute le procédé suivant l'une des revendications 1 à 6.
